# EUROPÄISCHE PATENTSCHRIFT

(11) **EP 0 056 171 B1**
(45) Veröffentlichungstag und Bekanntmachung des Hinweises auf die Patenterteilung: **30.10.1985**
(21) Anmeldenummer: 81201328.2
(22) Anmeldetag: 07.12.1981
(51) Int. Cl.: F01D 25/28

(54) **Befestigungsvorrichtung für ein Turbinengehäuse**
Fixing device for a tubine casing
Dispositif de fixation pour un carter de turbine

(30) Priorität: 14.01.1981 CH 212/81
(43) Veröffentlichungstag der Anmeldung: 21.07.1982
(73) Patentinhaber: BBC Aktiengesellschaft Brown, Boveri & Cie., CH-5401 Baden (CH)
(72) Erfinder: Bellati, Hans, CH-6596-Gordola (CH)

## Beschreibung

Die vorliegende Erfindung betrifft die Befestigung eines Turbinengehäuses an Fundament-Querriegeln und am Lagergehäuse.

Bei der üblichen Bauweise von Turbinen ist eine Befestigungsvorrichtung für ein Turbinengehäuse bekannt geworden, bei welchem am Fundamentquerriegel und am Lagergehäuse eine Pratze des Turbinengehäuses auf einer Auflagefläche des Lagergehäuses gelagert ist und am Turbinengehäuse mindestens eine Stützrippe vorgesehen und die Stützrippe über eine Stütze und eine Halterung mit dem Fundament-Querriegel in Axialrichtung starr verbunden ist. (Kraft « Die neuzeitliche Dampfturbine », Berlin 1954, Bild 271).

Weiterhin ist aus der FR-A-1.322.074 eine Turbinenbefestigung bekannt geworden, bei welcher das Turbinengehäuse Pratzen aufweist, die auf den Lagerböcken gleitend gelagert und in axialer Richtung über eine Lasche fixiert sind.

Eine weitere bekannte Turbinengehäuse-Befestigung (US-A-2.992.809) weist eine Anordnung des Axiallagers mittels Gelenkstangen auf, die durch Bolzen am Turbinengehäuse befestigt sind. Die Abstände zwischen dem Turbinengehäuse und dem Axiallagergehäuse sind durch Exzenterbolzen beidseitig einstellbar.

Bei derartigen bekannten Befestigungsarten liegt der Fixpunkt, d. h. der Punkt, in welchem die axialen Beanspruchungen am Lagergehäuse angreifen, in Höhe des Wellenstranges. Dadurch kann eine unzulässig hohe Torsionsbeanspruchung des Querriegels auftreten. Auch können durch die damit verbundenen Kippbewegungen die Schaufelspiele und das Spiel an den Wellendichtungen so verändert werden, dass ein Streifen der Beschaufelung und dadurch ein unruhiger Lauf des Wellenstranges eintritt. Ausserdem nehmen die Axialkräfte, welche auf die Befestigung, insbesondere bei Dampfturbinen grosser' Leistung, durch die Aktionskräfte der an das Turbinengehäuse angeschlossenen Dampfleitungen und die erhöhte Reibung bei Dehnungen der Gehäuse durch deren immer grösseren Gewichte ebenfalls zu. Da jedoch die Raumverhältnisse . beispielsweise zwischen Mitteldruck- und Niederdruckteil der Turbine konstruktionsbedingt eng sind, ist einer entsprechenden grösseren Dimensionierung des Querriegels des Fundamentes eine Grenze gesetzt.

Es ist daher Aufgabe der vorliegenden Erfindung, den Fixpunkt für die stillstehenden Teile einer Turbine so zu verlagern, dass eine hohe Torsionsbeanspruchung des Fundament-Querriegels und damit eine unzulässige Bewegung des Lagergehäuses am Punkt der Auflagerung vermieden werden.

Die vorgenannte Aufgabe wird durch die kennzeichnenden Merkmale des Patentanspruches gelöst.

Durch die erfindungsgemässe Befestigung des Turbinengehäuses über Stützrippen und als Pendelstützen ausgebildete Verbindungsstützen können konstruktiv schwierige und aufwendige Aenderungen am Fundament-Querriegel vermieden werden und es wird ausserdem durch auftretende Kippbewegungen des Fundament-Querriegels mit dem daran befestigten Lagergehäuse ein einseitiges Anheben des Turbinengehäuses verhindert.

Die axiale Verstellbarkeit der Pendelstützen über Exzenterbüchsen ermöglicht eine spiellose Feineinstellung.

Ferner kann durch die Anordnung von Stellschrauben am Fundament-Querriegel bei der Montage eine einfache Einstellung des Fixpunktes erfolgen.

In der Zeichnung ist ein Ausführungsbeispiel des Erfindungsgegenstandes vereinfacht dargestellt.

Es zeigt :
Figur 1 eine Seitenansicht der erfindungsgemässen Befestigung des Turbinen- und Lagergehäuses am Fundament-Querriegel,
Figur 2 einen Längsschnitt durch eine Pendelstütze,
Figur 3 ein Detail der Grobeinstellung am Fundament-Querriegel, in vergrössertem Masstab.

Gemäss Fig. 1 ist mit 1 ein Gehäuse einer Turbine bezeichnet, deren Welle 2 in einem Lagergehäuse 3 gelagert ist. Am unteren Teil des Turbinengehäuses 1 ist mindestens eine Stützrippe 4 angeordnet, während am Oberteil eine Pratze 5 vorgesehen ist, welche auf einer Auflagerfläche 6 des Lagergehäuses 3 axial beweglich gelagert ist. Das Lagergehäuse 3 ist über Einstellbolzen 7 und eine Fundamentplatte 8 auf einem Fundament-Querriegel 9 gelagert, wobei die Einstellbolzen 7 zur Höheneinstellung dienen. Zwischen der Stützrippe 4 und dem Fundament- Querriegel 9 ist eine Pendelstütze 10 angeordnet, welche an einer Halterung 11 befestigt ist. Die Halterung 11 ist wiederum mittels Haltebolzen 12, welche den Fundament-Querriegel 9 durchdringen, an diesem über Einstellschrauben 13 zur axialen Grobeinstellung fixiert.

Mit der in Fig. 2 dargestellten Pendelstütze 10 kann nach dem Exzenterprinzip eine Feineinstellung des Abstandes zwischen dem Turbinengehäuse 1 und dem Fundament-Querriegel 9 erfolgen. Dazu weist die Pendelstütze 10 zwei Exzenterbüchsen 14, 14' auf, welche über eine Spindel 15 und eine Mutter 16 mit einem Zylinderstift 17 miteinander verbunden sind. Die Exzenterbüchsen 14,14' sind in der Halterung 11 unbeweglich gelagert. Die Durchmesser a, b der Exzenterbüchsen 14, 14' sind durch die Exzentrizität E desachsiert. Nach erfolgter Feineinstellung durch Drehen der Exzenterbüchsen 14, 14' mittels der Mutter 16, kann deren Lage durch eine Fixierschraube 18 gesichert werden. Die Pendelstütze 10 selbst weist an ihren Lagerflächen auf der Spindel 15 konische Enden 19, 19' auf, wodurch nur ein Teil D auf der Spindel 15 aufliegt, und damit eine grössere Beweglichkeit der Pendelstütze 10 erreicht wird.

In der Detailansicht der Grobeinstellung am Fundament-Querriegel 9 gemäss der Fig. 3 sind Druckplatten 20 am Fundament-Querriegel 9 angeordnet, auf welchen Stellschrauben 21 mit sphärisch ausgebildeten Angriffsflächen 22 aufliegen. Die Stellschrauben 21 sind in Gewindebohrungen 23 der Halterung 11 verdrehbar angeordnet, so dass damit eine Grobeinstellung des Fixpunktes vorgenommen werden kann. Nach dieser Grobeinstellung wird die Halterung 11 mittels der Haltebolzen 12 und Muttern 24 in ihrer Lage fixiert.

Durch die erfindungsgemässe Befestigung des Turbinengehäuses 1 am Fundament-Querriegel 9 ist es schon bei der Montage der Anlage auf einfache Weise möglich, den Fixpunkt einzustellen.

## Patentansprüche

Befestigungsvorrichtung für ein Turbinengehäuse am Fundamentquerriegel (9) und am Lagergehäuse (3), wobei eine Pratze (5) des Turbinengehäuses (1) auf einer Auflagefläche (6) des Lagergehäuses (3) axial beweglich gelagert ist und am Turbinengehäuse (1) mindestens eine Stützrippe (4) mit Verbindungsstütze vorgesehen ist, dadurch gekennzeichnet, dass die Stützrippe (4) über die als Pendelstütze (10) ausgebildete Verbindungsstütze und eine Halterung (11) mit dem Fundament-Querriegel (9) in Axialrichtung starr verbunden und die Pendelstütze (10) über eine Exzenterbüchse (14, 14') axial verstellbar ist, und dass an der Halterung (11) am Fundament- Querriegel (9) Einstellschrauben (21) angeordnet sind.

## Claims

Securing fixture for a turbine housing on the foundation cross bracket (9) and on the bearing housing (3), a claw (5) of the turbine housing (1) being borne so that it is axially movable on a support surface (6) of the bearing housing (3) and at least one support rib (4) with connection support being provided on the turbine housing (1), characterised in that the support rib (4) is rigidly connected in axial direction to the foundation cross bracket (9) via the connection support designed as a hinged support (10) and a mount (11) and the hinged support (10) is axially adjustable via an eccentric bush (14, 14'), and in that setting screws (21) are arranged on the mount (11) on the foundation cross bracket (9).

## Revendications

Dispositif de fixation pour un carter de turbine à la traverse de fondation (9), et au corps de palier (3) ; dans lequel une patte (5) du carter de turbine (1) s'appuie de façon axialement mobile sur une surface d'appui (6) du corps de palier (3) et dans lequel il est prévu au carter de turbine (1) au moins une nervure-support (4) avec un support d'assemblage, caractérisé en ce que la nervure-support (4) est assemblée de façon rigide en direction axiale avec la traverse de fondation (9) par l'intermédiaire du support d'assemblage en forme de support oscillant (10) ainsi que d'un dispositif d'attache (11), en ce que le support oscillant (10) est réglable axialement par l'intermédiaire d'un coussinet d'excentrique (14, 14') et en ce que le dispositif d'attache (11) à la traverse de fondation (9) comporte des vis de réglage (21).
